# EUROPÄISCHE PATENTSCHRIFT

(11) **EP 1 079 055 B1**
(45) Veröffentlichungstag und Bekanntmachung des Hinweises auf die Patenterteilung: **01.02.2006**
(21) Anmeldenummer: 00115801.3
(22) Anmeldetag: 22.07.2000
(51) Int. Cl.: E05B 65/20

(54) **Kraftfahrzeug-Türschliesssystem mit Passive Entry-Funktion**
Vehicle door lock system with passive entry function
Sytème de verroullage de porte de voitures avec function d'accès passive

(30) Priorität: 19.08.1999 DE 19938816
(43) Veröffentlichungstag der Anmeldung: 28.02.2001
(73) Patentinhaber: Brose Schliesssysteme GmbH & Co. KG, 42369 Wuppertal (DE)
(72) Erfinder: Berger, Rainer Josef, 42859 Remscheid (DE); Koerwer, Matthias, 42119 Wuppertal (DE); Kordowski, Bernhard, 44139 Dortmund (DE)
(74) Vertreter: Gesthuysen, von Rohr & Eggert

(56) Entgegenhaltungen:
- EP-A- 0 936 331
- EP-A- 0 952 052
- DE-A- 2 936 193
- DE-A- 19 521 024
- DE-A- 19 745 149
- US-A- 4 738 334
- US-A- 5 134 392
- US-A- 5 309 745
- US-A- 5 552 641
- US-A- 5 561 430
- US-A- 5 836 639
- US-A- 5 870 915

## Beschreibung

Die Erfindung betrifft ein Kraftfahrzeug-Türschließsystem mit einem motorisch entriegelbaren und verriegelbaren, ggf. auch motorisch öffenbaren Kraftfahrzeugschloß und mit einer Steuerelektronik mit Passive Entry-Funktion mit den Merkmalen des Oberbegriffs von Anspruch 1, sowie eine Schließzylinderanordnung mit den Merkmalen des Oberbegriffs von Anspruch 5.

Bekannt sind seit langem konventionelle elektromechanische Kraftfahrzeug-Türschließsysteme mit Funkfernbedienung, jedoch ohne Passive Entry-Funktion. Bei diesen klassischen Kraftfahrzeug-Türschließsystemen betätigt die Bedienungsperson eine Drucktaste auf dem Fernsteuermodul. Dadurch wird die Steuerelektronik aktiviert und durchläuft umgehend ihre Reaktionsphase. Aufgrund der Entfernung der Bedienungsperson beim Drücken der Taste des Fernsteuermoduls erreicht die Bedienungsperson den Türaußengriff an der Kraftfahrzeugtür mit so großer zeitlicher Verzögerung, daß die Reaktionsphase der Steuerelektronik lange abgeschlossen worden ist. Die Bedienungsperson öffnet durch Ziehen am Türaußengriff die Kraftfahrzeugtür, wobei das Kraßfahrzeugschloß entweder mechanisch öffnet, also die Sperrklinke durch die Bewegung des Türaußengriffes ausgehoben wird, oder elektromechanisch öffnet, wobei vom Türaußengriff ein Steuersignal an den Öffnungsantrieb zum Ausheben der Sperrklinke abgegeben wird.

Eine Steuerelektronik mit Passive Entry-Funktion, auch "elektronischer Schlüssel" genannt, unterscheidet sich von den zuvor erläuterten klassischen Kraftfahrzeug-Türschließsystemen dadurch, daß am Fernsteuermodul keine Handhabung, also kein Tastendruck vorgenommen werden muß, um das Kraftfahrzeugschloß bei Annäherung an das Kraftfahrzeug zu entriegeln. Vielmehr erfolgt dies alles von selbst einfach bei Annäherung der Bedienungsperson an das Kraftfahrzeug.

In der EP-A-1045093 ist ein Kraftfahrzeug-Türschloß in Form eines Elektroschlosses mit mechanischer Redundanz offenbart. Das Kraftfahrzeug-Türschloß ist mit einer Passive Entry-Funktion ausgestattet, die durch ein Fernsteuermodul bedienbar ist. Um eine Bedienung des Kraftfahrzeug-Türschlosses auch bei Stromausfall sicherzustellen, ist eine mechanische Redundanz vorgesehen. Das Kraftfahrzeug-Türschloß kann in diesem Fall durch einen mechanischen Schlüssel betätigt werden.

Ein Kraftfahrzeug-Türschließsystem mit Passive Entry-Funktion benötigt für die Steuerelektronik eine bestimmte Reaktionsphase, die sich aus einem Anlaufintervall, um das System bei Aufruf durch das Fernsteuermodul zu aktivieren, einem Berechtigungs-Prüfintervall, um die Bedienungsperson anhand der Codierung des zwischen Fernsteuermodul und Steuerelektronik ausgetauschten Signals auf ihre Berechtigung zu überprüfen, und schließlich dem eigentlichen Aktionsintervall, in dem die Aktion erfolgt, insbesondere die Entriegelung des Kraftfahrzeugschlosses durchgeführt wird, zusammensetzt. (Auch beim Verriegeln des Kraftfahrzeug-Türschließsystems wird eine entsprechende Reaktionsphase benötigt. Diese ist aber weniger kritisch, weil sie der Bedienungsperson praktisch nicht auffällt.)

Die Dauer der Reaktionsphase von einigen hundert Millisekunden wird im Vergleich mit konventionellen Kraftfahrzeug-Türschließsystemen als lang empfunden. Das Ziehen des Türaußengriffes o. dgl. kann nämlich bei einer Passive Entry-Funktion u. U. schon erfolgen, wenn die Reaktionsphase der Steuerelektronik noch nicht abgeschlossen worden ist. Die Bedienungsperson ärgert sich dann darüber, daß sie den Türgriff ein zweites Mal ziehen muß, weil dies als "Fehlfunktion" interpretiert wird.

Da man die resultierende Gesamtzeit der Reaktionsphase nicht beliebig weit verkürzen kann, hat man bereits versucht, diese Verzögerungszeit zu kaschieren (DE-A-19521024). Bei diesem Kraftfahrzeug-Türschließsystem wird dabei das Anlaufintervall und das Berechtigungs-Prüfintervall der Steuerelektronik in eine Phase verlegt, die vor der von der Bedienungsperson merkbaren eigentlichen Bedienungsphase liegt. Merkbar ist dann für die Bedienungsperson lediglich die Restzeit, die der Reaktionszeit von mechanischen, konventionellen Kraftfahrzeug-Türschließsystemen entspricht.

Bei dem zuvor erläuterten Stand der Technik wird die Kaschierung der Verzögerungszeit bei einer Alternative dadurch realisiert, daß sie in einem ersten, absichtlichen Ziehen des Türgriffes versteckt und damit für die Bedienungsperson kaschiert wird. Vorgeschlagen wird auch eine gesonderte Betätigungstaste, die dem Türaußengriff zugeordnet oder in diesen integriert ist, allerdings dies im Zusammenhang mit einer Auslösung einer Schließfunktion des Kraftfahrzeug-Türschließsystems.

Des weiteren ist ein Kraftfahrzeug-Türschließsystem (US-A-4738334) mit einer Passive Entry-Funktion bekannt, bei dem die Reaktionsphase der Steuerelektronik für die Passive Entry-Funktion durch die Betätigung eines Handgriffs einer Seitentür oder eines Druckknopfes einer Kofferraumhaube ausgelöst wird. Zum Öffnen einer Tür ist insofern ein zweimaliges Ziehen am Türaußengriff oder eine Betätigung des Druckknopfes an der Kofferraumhaube und ein anschließendes Ziehen am Türaußengriff erforderlich.

Die den Ausgangspunkt für die Lehre der vorliegenden Patentanmeldung bildende US-A-5134392 offenbart ein Kraftfahrzeug-Türschließsystem mit Passive Entry-Funktion, bei dem das Starten der Reaktionsphase der Steuerelektronik durch Betätigung eines Schalters ausgelöst wird. Der Schalter ist dabei an einem Türaußengriff oder in der Nähe des Kofferraumschlosses angeordnet. Durch Betätigung des Schalters wird die Reaktionsphase der Steuerelektronik ausgelöst und die Tür nach einer entsprechenden Reaktionszeit freigegeben. Auch bei diesem Kraftfahrieug-Türschließsystem ist eine ungewohnte Bewegung notwendig, um die Reaktionsphase der Steuerelektronik zu starten.

Der Erfindung liegt die Aufgabe zugrunde, bei dem bekannten, zuvor erläuterten Kraftfahrzeug-Türschließsystem eine einfache Kaschierung der Verzögerungszeit zu realisieren, die mit einer sinnfälligen Bedienung durch die Bedienungsperson einhergeht, jedoch ein zweimaliges Ziehen am Türaußengriff, das regelmäßig als unnatürlich empfunden wird, vermeidet.

Die zuvor aufgezeigte Aufgabe ist bei einem Kraftfahrzeug-Türschließsystem mit den Merkmalen des Oberbegriffs von Anspruch 1 durch die Merkmale des kennzeichnenden Teils von Anspruch 1 sowie bei einer Schließzylinderanordnung durch die Merkmale des kennzeichnenden Teils von Anspruch 5 gelöst.

Erfindungsgemäß ist erkannt worden, daß der ohnehin vorhandene mechanische Schließzylinder, der für eine Notfallbetätigung erforderlich ist, in einer zweiten Funktion die Funktion einer Betätigungstaste erhält. Die zweite Funktion des Schließzylinders führt dann zum Starten der Reaktionsphase der Steuerelektronik. Das Überwechseln der Bedienungsperson von dem Schließzylinder zum Türaußengriff dauert so lange, daß die Reaktionsphase der Steuerelektronik beim Erreichen des Türaußengriffes o. dgl. sicher abgeschlossen ist. Die Bedienungsperson zieht dann am Türaußengriff und hat das Gefühl, daß die Kraftfahrzeugtür "sofort" geöffnet hat. Die Bedienungsperson merkt also nur das eigentliche Öffnen der Tür, nicht aber die durch das Betätigen des Schließzylinders kaschierte Reaktionsphase der Steuerelektronik.

Bei Einsatz elektromechanischer Kraftfahrzeugschlösser mit einer Passive Entry-Funktion ist das erfindungsgemäße System erfolgreich und vorteilhaft einsetzbar.

Bevorzugte Ausgestaltungen und Weiterbildungen der Lehre der Erfindung sind Gegenstand der Unteransprüche.

Im folgenden wird die Erfindung anhand einer lediglich ein Ausfuhrungsbeispiel darstellenden Zeichnung näher erläutert. In der Zeichnung zeigt
- Fig. 1: in einer schematischen und perspektivischen Ansicht ein Kraftfahrzeug mit einem erfindungsgemäßen Türschließsystem,
- Fig. 2: Schließzylinder und Schloßnuß eines bevorzugten Ausführungsbeispiels eines Kraftfahrzeug-Türschließsystems gemäß Fig. 1,
- Fig. 3: ausschnittweise, vergrößert und geschnitten den Eintauchbereich des Übertragungselementes am Schließzylinder aus Fig. 2.

Das in Fig. 1 schematisch dargestellte Kraftfahrzeug 1 weist ein Kraftfahrzeug-Türschließsystem auf, bei dem die verschiedenen Kraftfahrzeugschlösser 2 für Kraftfahrzeugtüren und Kraftfahrzeugklappen schematisch mit ihren Einbaupositionen angedeutet sind. Jedes KraftfahrzeugschloB 2 ist motorisch, vorzugsweise elektromotorisch, entriegelbar und verriegelbar, eben mittels eines Zentralverriegelungsantriebes. Bei Ausführung als ElektroschloB, wie hier dargestellt, weist das Kraftfahrzeugschloß 2 zusätzlich noch die Möglichkeit einer motorischen Öffnung, also des Aushebens der Sperrklinke, mittels eines Öffnungsantriebs auf. Die Entriegelung und Verriegelung kann dann auch nur schaltungstechnisch erfolgen. Eine andere Variante ist auch die Ausstattung der Kraftfahrzeugschlösser 2 mit einem Schließhilfsantrieb, der mit dem Öffnungsantrieb identisch oder von diesem getrennt sein kann. Dazu darf insgesamt auf den Stand der Technik verwiesen werden (DE-A-19629709 etc.).

Im Kraftfahrzeug-Türsehließsystem angedeutet ist eine Steuerelektronik 3, die hier als zentrale Steuerelektronik angedeutet ist, die aber auch dezentral jedem der Kraftfahrzeugschlösser 2 zugeordnet sein kann. Vorgesehen ist weiter ein mittels eines Schlüssels zu bedienendes Haubenschloß 4 für die Motorhaube des Kraftfahrzeugs sowie ein Fernsteuermodul 5, das insbesondere auch als Passive Entry-Chipkarte ausgeführt sein kann. Jedenfalls arbeitet die Steuerelektronik 3 insgesamt mit einer Passive Entry-Funktion, also mit einem "elektronischen Schlüssel". Auch insoweit darf auf den zuvor genannten Stand der Technik verwiesen werden.

An der Kraftfahrzeugkarosserie ist an der jeweiligen Kraftfahrzeugtür erkennbar ein Türaußengriff 6 o. dgl., ein Schließzylinder 7 für eine Betätigung mit einem mechanischen Schlüssel 8, wobei eine solche Betätigung im Notfall erfolgt (Notentriegelung und ggf. Notöffnung).

Wie bereits zum Stand der Technik erläutert worden ist (DE-A-19521024) ist bei diesem Kraftfahrzeug-Türschließsystem zu berücksichtigen, daß die Steuerelektronik 3 zeitlich eine Reaktionsphase mit Anlaufintervall, Berechtigungs-Prüfintervall und Aktionsintervall, insbesondere zur Entriegelung des Kraftfahrzeugschlosses 2, benötigt.

Fig. 2 und 3 zeigen nun, wie bei diesem Kraftfahrzeug-Türschließsystem konstruktiv Vorsorge getroffen worden ist, um eine Kaschierung der Verzögerungszeit, die auf der Reaktionsphase der Steuerelektronik 3 beruht, zu erreichen.

Fig. 2 zeigt schematisch angedeutet den Schließzylinder 7 für die Betätigung mittels des Schlüssels 8. Diesem Schließzylinder 7, der klassisch nur für die Notfallbetätigung mittels des Schlüssels 8 dient, ist nun erfindungsgemäß eine zweite Funktion zugeordnet. Diese erfolgt ohne den mechanischen Schlüssel 8 und ist allein durch Betätigung auszuüben. Es ist nämlich die durch Betätigung auszuübende Funktion des Startens der Reaktionsphase der Steuerelektronik 3. Durch diese künstlich vorgesehene zusätzliche Handhabung am Schließzylinder 7 durch die Bedienungsperson wird auf sinnfällige, für die Bedienungsperson ohne weiteres nachvollziehbare Weise eine Kaschierzeit geschaffen, nämlich mittels der Zeit, die die Bedienungsperson benötigt, um von der Betätigung des Schließzylinders 7 ausgehend zum Türaußengriff 6 o. dgl. zur Öffnungsbetätigung des Kraftfahrschlosses 2 hinüber zu wechseln. Dieser Vorgang dauert so lange, daß praktisch die vollständige Reaktionsphase der Steuerelektronik 3 bereits abgelaufen ist, wenn die Hand der Bedienungsperson den Türaußengriff 6 erreicht und den Türaußengriff 6 zieht. Wenn keine besonders schnelle Handbewegung erfolgt ist, wird also eine Bedienungsperson beim erstmaligen Ziehen am Türaußengriff 6 sogleich die Öffnung der Kraftfahrzeugtür bewirken.

Die geschickte Kaschierung der unvermeidbaren Verzögerungszeit durch die Reaktionsphase der Steuerelektronik 3 wird im Rahmen der Erfindung durch eine sinnfällige Zweitnutzung des Schließzylinders 7 in einer bislang nicht bekannten Funktion erreicht.

Die Lehre der Erfindung läßt sich vorteilhaft bei elektromechanischen Kraftfahrzeugschlössern 2 einsetzen, die eine Passive Entry-Funktion der Steuerelektronik 3 haben sollen.

Die zweite Funktion des Schließzylinders 7 kann durch reine Berührung ohne Kraftausübung, also durch Kontaktberührung oder durch kontaktlose Berührung des Schließzylinders 7 ausgelöst werden. Dazu ist der Schließzylinder 7 bzw. ein Ring um den Schließzylinder 7 als durch Kontaktberührung oder kontaktlos betätigbarer Schalter, insbesondere als kapazitiver Näherungsschalter auszuführen.

Eine mehr elektromechanische Variante besteht darin, daß, wie im dargestellten Ausführungsbeispiel vorgesehen, die zweite Funktion des Schließzylinders 7 durch mechanisches Drücken auf den Schließzylinder 7 auslösbar ist. Hier wird, wie in Fig. 2 durch die Pfeile angedeutet, dem Schließzylinder 7 auch die Funktion einer Drucktaste zugeordnet. Das ist für einen Schließzylinder 7 an sich nichts ungewöhnliches, Druckzylinder sind insbesondere bei Haubenschlössern von Kraftfahrzeugen weit verbreitet. Das Drücken auf den Schließzylinder 7 hat bei Druckzylindern aber eine rein mechanische Funktion, nämlich das mechanische Öffnen des Kraftfahrzeugschlosses 2 zur Folge. Im dargestellten Ausführungsbeispiel wird der an sich im Normalbetrieb überhaupt nicht benötigte Schließzylinder 7 als zusätzliche, jedoch nur elektromechanisch oder elektronisch ausgewertete Drucktaste genutzt. Das ist eine echte Funktionserweiterung des mechanischen, an sich nur für Notfallbetätigung vorgesehenen Schließzylinders 7. Fig. 2 zeigt mit dem nach rechts weisenden Pfeil die Richtung der Druckkraft für die Auslösung der zweiten Funktion des Schließzylinders 7, während der gebogene Doppelpfeil die Drehung des Schließzylinders 7 bei Notfallbetätigung andeutet.

Für das Drücken auf den Schließzylinder 7 braucht man natürlich erfindungsgemäß keinen Schlüssel 8.

Das dargestellte und insoweit bevorzugte Ausführungsbeispiel zeigt, daß dem Schließzylinder 7 ein, insbesondere durch das Drücken auf den Schließzylinder 7 betätigbarer Schalter 9 zugeordnet ist. Genauere Erläuterungen zu diesem Schalter 9 werden nachfolgend gegeben. Der Schalter 9 kann natürlich an sich beliebig ausgestaltet sein, insbesondere auch ein elektromechanischer Schalter sein. Das in Fig. 3 dargestellte Ausführungsbeispiel zeigt jedoch, daß ein als Permanentmagnet ausgeführtes Beeinflussungselement 10 für den Schalter 9 vorgesehen ist und der Schalter 9 als magnetfeldempfindlicher Schalter, insbesondere als Hall-Sensor oder als Reed-Kontakt ausgeführt ist. Eine Alternative könnte auch darin bestehen, daß ein als Metallelement ausgeführtes Beeinflussungselement 10 für den Schalter 9 vorgesehen ist und der Schalter 9 ein berührungslos betätigbarer, induktiver Näherungssensor ist.

Die Gestaltung des Schalters 9 ist im Grundsatz unabhängig davon, wo der Schalter 9 relativ zum Schließzylinder 7 sitzt. Für Schalter 9 an Schließzylindern 7 gibt es viele Vorschläge im Stand der Technik zu Schalteinrichtungen, die anderen schaltungstechnischen Zwecken in Kraftfahrzeug-Türschließsystemen dienen.

Besonders bevorzugt ist es aber, wenn sich der Schalter 9 bzw. ein entsprechender, einen echten Schalter beeinflussender Sensor nicht am Schließzylinder 7, sondern im Kraftfahrzeugschloß 2 befindet. Das vermeidet eine zusätzliche Verkabelung und führt dazu, daß der Schalter 9 bzw. ein entsprechender Sensor gut geschützt im Inneren der Kraftfahrzeugtür liegt. Dazu ist im dargestellten und bevorzugten Ausführungsbeispiel vorgesehen, daß der Schließzylinder 7 mittels eines Übertragungselementes 11 mit dem Kraftfahrzeugschloß 2 in Verbindung steht und der Schalter 9 von dem dem Kraftfahrzeugschloß 2 zugeordneten Ende des Übertragungselementes 11 betätigt wird. Im dargestellten Ausführungsbeispiel ist dazu konkret vorgesehen, daß das Übertragungselement 11 ein in eine Schloßnuß 12 eingeführtes Paddel 13 aufweist und das Ende des Paddels 13 das Beeinflussungselement 10 für den Schalter 9 bildet. Im dargestellten Ausführungsbeispiel ist das Ende des Paddels 13 mit einem Permanentmagneten als Beeinflussungselement 10 ausgerüstet, der beim Drücken auf den Schließzylinder 7, wie Fig. 3 zeigt, in den Empfindlichkeitsbereich des als Hall-Sensor ausgeführten Schalters 9 verlagert wird.

## Patentansprüche

1. Kraftfahrzeug-Türschließsystem
mit einem motorisch oder schaltungstechnisch entriegelbaren und verriegelbaren, ggf. auch motorisch öffenbaren Kraftfahrzeugschloß (2),
mit einer Steuerelektronik (3) mit Passive Entry-Funktion, einem Fernsteuermodul (5) als elektronischem Schlüssel bei einer Bedienungsperson, einem Türaußengriff (6) o. dgl. und einem Schließzylinder (7) für eine Notbetätigung mit einem mechanischen Schlüssel (8),
wobei die Steuerelektronik (3) zeitlich eine Reaktionsphase mit Anlaufintervall, Berechtigungs-Prüfintervall und Aktionsintervall, insbesondere zur Entriegelung des Kraftfahrzeugschlosses (2), benötigt und
wobei das Starten der Reaktionsphase der Steuerelektronik (3) durch eine Betätigungsfunktion ausgelöst wird,
**dadurch gekennzeichnet,**
**daß** die Funktion des Startens der Reaktionsphase der Steuerelektronik (3) dem Schließzylinder (7) als zweite Funktion zugeordnet und ohne den mechanischen Schlüssel (8) durch Betätigung des Schließzylinders (7) ausführbar ist.

2. Kraftfahrzeug-Türschließsystem nach Anspruch 1, **dadurch gekennzeichnet,**
**daß** die zweite Funktion des Schließzylinders (7)
durch Kontaktberührung oder kontaktlose Betätigung oder
durch mechanisches Drücken auf den Schließzylinder (7) auslösbar ist.

3. Kraftfahrzeug-Türschließsystem nach Anspruch 1 oder 2, **dadurch gekennzeichnet, daß** dem Schließzylinder (7) ein, insbesondere durch Drücken auf den Schließzylinder (7) betätigbarer Schalter (9) zugeordnet ist,
wobei vorzugsweise ein als Permanentmagnet ausgeführtes Beeinflussungselement (10) vorgesehen und der Schalter (9) als magnetfeldempfindlicher Sensor, insbesondere Hall-Sensor oder Reed-Kontakt, ausgeführt ist oder
ein als Metallelement ausgeführtes Beeinflussungselement (10) vorgesehen und der Schalter (9) als berührungslos betätigbarer, induktiver Näherungssensor ausgeführt ist.

4. Kraftfahrzeug-Türschließsystem nach einem der Ansprüche 1 bis 3, **dadurch gekennzeichnet,**
**daß** der Schließzylinder (7) mittels eines Übertragungselementes (11) mit dem Kraftfahrzeugschloß (2) in Verbindung steht und ein Schalter (9) von dem dem Kraftfahrzeugschloß (2) zugeordneten Ende des Übertragungselementes (11) betätigt wird, wobei, vorzugsweise,
das Übertragungselement (11) ein in eine Schloßnuß (12) eingeführtes Paddel (13) aufweist und das Ende des Paddels (13) das Beeinflussungselement (10) für den Schalter (9) bildet oder aufweist.

5. Schließzylinderanordnung eines Kraftfahrzeug-Türschließsystems mit einer Steuerelektronik (3) mit Passive-Entry-Funktion die zeitlich eine Reaktionsphase benötigt und mit einer Notbetätigungsfunktion mit einem mechanischen Schlüssel (8),
wobei einem Schließzylinder (7) der Schließzylinderanordnung eine zweite Funktion zugeordnet ist, die ohne den mechanischen Schlüssel (8) durch Betätigung des Schließzylinders (7) ausführbar ist,
**dadurch gekennzeichnet,** daβ die zweite Funktion dient, zum Auslösen des Startens der Reaktionsphase der Steuerelektronik und
daß die zweite Funktion des Schließzylinders (7) durch mechanisches Drücken auf den Schließzylinder (7) auslösbar ist.

6. Schließzylinderanordnung nach Anspruch 5, **dadurch gekennzeichnet, daß** dem Schließzylinder (7) ein durch das Drücken auf den Schließzylinder (7) betätigbarer Schalter (9) zugeordnet ist,
wobei, vorzugsweise, ein als Permanentmagnet ausgeführtes Beeinflussungselement (10) vorgesehen und der Schalter (9) als magnetfeldempfindlicher Sensor, insbesondere Hall-Sensor oder Reed-Kontakt, ausgeführt ist oder ein als Metallelement ausgeführtes Beeinflussungselement (10) für den Schalter (9) vorgesehen und der Schalter (9) als berührungslos betätigbarer, induktiver Näherungssensor ausgeführt ist.

## Claims

1. Motor vehicle door locking system
having a motor vehicle lock (2) which can be unlocked and locked by a motor or circuitry means, and possibly can also be opened by a motor,
having control electronics (3) with a passive entry function, a remote control module (5) in the form of an electronic key at the operator end, an external door handle (6) or the like, and a locking cylinder (7) for emergency operation using a mechanical key (8),
with the control electronics (3) requiring, in terms of timing, a reaction phase comprising a start-up interval, an authorization-checking interval and an action interval, in particular for unlocking the motor vehicle lock (2), and
with starting of the reaction phase of the control electronics (3) being initiated by an operation function,
**characterized**
**in that** the function of starting the reaction phase of the control electronics (3) is associated with the locking cylinder (7) as a second function and can be executed without the mechanical key (8) by operating the locking cylinder (7).

2. Motor vehicle door locking system according to Claim 1, **characterized**
**in that** the second function of the locking cylinder (7) can be initiated by making contact with the locking cylinder (7) or by operating the locking cylinder (7) in a contactless manner or by mechanically pressing the locking cylinder (7).

3. Motor vehicle door locking system according to Claim 1 or 2, **characterized**
**in that** the locking cylinder (7) has an associated switch (9) which can be operated particularly by pressing the locking cylinder (7),
with an influencing element (10) which is in the form of a permanent magnet preferably being provided, and the switch (9) being in the form of a magnetic-field-sensitive sensor, in particular a Hall sensor or reed contact, or
an influencing element (10) which is in the form of a metal element being provided, and the switch (9) being in the form of an inductive proximity sensor which can be operated in a contactless manner.

4. Motor vehicle door locking system according to one of Claims 1 to 3, **characterized**
**in that** the locking cylinder (7) is connected to the motor vehicle lock (2) by means of a transmission element (11), and a switch (9) is operated by that end of the transmission element (11) which is associated with the motor vehicle lock (2), with
the transmission element (11) preferably having a paddle (13) which is inserted into a lock nut (12), and the end of the paddle (12) preferably forming or comprising the influencing element (10) for the switch (9).

5. Locking cylinder arrangement of a motor vehicle door locking system having control electronics (3) with a passive entry function, which, in terms of timing, requires a reaction phase, and with an emergency-operation function using a mechanical key (8),
with a locking cylinder (7) of the locking cylinder arrangement having an associated second function which can be executed without the mechanical key (8) by operating the locking cylinder (7),
**characterized**
**in that** the second function serves the purpose of initiating starting of the reaction phase of the control electronics, and
**in that** the second function of the locking cylinder (7) can be initiated by mechanically pressing the locking cylinder (7).

6. Locking cylinder arrangement according to Claim 5, **characterized in that** the locking cylinder (7) has an associated switch (9) which can be operated by pressing the locking cylinder (7),
with an influencing element (10) which is in the form of a permanent magnet preferably being provided, and the switch (9) being in the form of a magnetic-field-sensitive sensor, in particular a Hall sensor or reed contact, or an influencing element (10) which is in the form of a metal element being provided for the switch (9), and the switch (9) being in the form of an inductive proximity sensor which can be operated in a contactless manner.

## Revendications

1. Système de verrouillage de porte de véhicule comprenant une serrure de véhicule (2) pouvant être déverrouillée et verrouillée par un moteur ou par une technique de commutation, pouvant éventuellement aussi être ouverte par un moteur,
avec une électronique de commande (3) avec une fonction d'accès passive, un module de commande à distance (5) servant de clé électronique porté par un opérateur, une poignée extérieure de porte (6) ou similaire et un cylindre de verrouillage (7) pour un actionnement de secours avec une clé mécanique (8),
l'électronique de commande (3) nécessitant une phase de réaction dans le temps avec un intervalle de lancement, un intervalle de vérification d'autorisation et un intervalle d'action, notamment pour le déverrouillage de la serrure (2) du véhicule, et
le démarrage de la phase de réaction de l'électronique de commande (3) étant amorcé par une fonction d'actionnement,
**caractérisé en ce que**
la fonction de démarrage de la phase de réaction de l'électronique de commande (3) est associée au cylindre de verrouillage (7) en tant que deuxième fonction et peut être exécutée par actionnement du cylindre de verrouillage (7) sans la clé mécanique (8) .

2. Système de verrouillage de porte de véhicule selon la revendication 1, **caractérisé en ce que** la deuxième fonction du cylindre de verrouillage (7) peut être déclenchée par contact physique ou par actionnement sans contact ou par pression mécanique sur le cylindre de verrouillage (7).

3. Système de verrouillage de porte de véhicule selon la revendication 1 ou 2, **caractérisé en ce que** l'on associe au cylindre de verrouillage (7) un commutateur (9) actionnable en particulier par pression sur le cylindre de verrouillage (7),
un élément d'influence (10) réalisé de préférence sous forme d'aimant permanent étant prévu et le commutateur (9) étant réalisé sous forme de capteur sensible aux champs magnétiques, notamment un capteur de Hall ou un contact à tiges ou
un élément d'influence (10) réalisé sous forme d'élément métallique étant prévu et le commutateur (9) étant réalisé sous la forme d'un capteur de proximité inductif actionnable sans contact.

4. Système de verrouillage de porte de véhicule selon l'une quelconque des revendications 1 à 3, **caractérisé en ce que** le cylindre de verrouillage (7) est en liaison fonctionnelle au moyen d'un élément de transfert (11) avec la serrure du véhicule (2) et un commutateur (9) est actionné par l'extrémité de l'élément de transfert (11) tournée vers la serrure du véhicule (2),
l'élément de transfert (11) présentant de préférence une pale (13) introduite dans un fouillot de serrure (12) et l'extrémité de la pale (13) formant ou présentant l'élément d'influence (10) pour le commutateur (9).

5. Agencement de cylindre de verrouillage d'un système de verrouillage de porte de véhicule comprenant une électronique de commande (3) avec fonction d'accès passive qui nécessite une phase de réaction dans le temps et avec une fonction d'actionnement de secours avec une clé mécanique (8),
une deuxième fonction étant associée à un cylindre de verrouillage (7) de l'agencement de cylindre de verrouillage, laquelle peut être exécutée sans la clé mécanique (8) par actionnement du cylindre de verrouillage (7),
**caractérisé en ce que** la deuxième fonction sert à déclencher le démarrage de la phase de réaction de l'électronique de commande et **en ce que** la deuxième fonction du cylindre de verrouillage (7) peut être déclenchée par pression mécanique sur le cylindre de verrouillage (7).

6. Agencement de cylindre de verrouillage selon la revendication 5, **caractérisé en ce que** l'on associe au cylindre de verrouillage (7) un commutateur (9) pouvant être actionné par la pression sur le cylindre de verrouillage (7),
un élément d'influence (10) réalisé de préférence sous forme d'aimant permanent étant prévu et le commutateur (9) étant réalisé sous forme de capteur sensible aux champs magnétiques, notamment un capteur de Hall ou un contact à tiges ou
un élément d'influence (10) réalisé sous forme d'élément métallique étant prévu et le commutateur (9) étant réalisé sous la forme d'un capteur de proximité inductif actionnable sans contact.
